# EUROPÄISCHE PATENTSCHRIFT

(11) **EP 1 332 773 B1**
(45) Veröffentlichungstag und Bekanntmachung des Hinweises auf die Patenterteilung: **06.05.2009**
(21) Anmeldenummer: 03001701.6
(22) Anmeldetag: 27.01.2003
(51) Int. Cl.: A62C 37/38, G08B 17/12

(54) **Verfahren zur Steuerung von stationären Löschanlagen**
Method for controlling a stationary extinguishing installation
Procédé de contrôle d'une installation d'extinction d'incendie fixe

(30) Priorität: 04.02.2002 DE 10204384
(43) Veröffentlichungstag der Anmeldung: 06.08.2003
(73) Patentinhaber: Minimax GmbH & Co KG, 23840 Bad Oldesloe (DE)
(72) Erfinder: Dittmer, Hauke, Dipl.-Ing., 23769 Puttgarden (DE)
(74) Vertreter: Lüdtke, Frank

(56) Entgegenhaltungen:
- WO-A-01/67411
- DE-A- 3 030 142
- DE-A- 19 629 275
- FR-A- 2 800 897
- GB-A- 2 188 725

## Beschreibung

Die vorliegende Erfindung betrifft ein Verfahren zur Steuerung von stationären Löschanlagen, insbesondere zur Steuerung von Löscheinrichtungen, welche mit flüssigen oder gasförmigen Löschmitteln betrieben werden.

Wesentliche Bestandteile von stationären Löschanlagen sind neben den Löscheinrichtungen für flüssige oder gasförmige Löschmittel die im Mittelpunkt der Erfindung stehenden Brandmeldeeinrichtungen zur Steuerung von Löscheinrichtungen.

Löscheinrichtungen verfügen über ein Löschmittelreservoir mit flüssigen oder gasförmigen Löschmitteln, welches über ein mehr oder weniger verzweigtes Rohrleitungssystem mit dem Überwachungsbereich (Gebäude, Lagerhalle usw.) der Löschanlage verbunden ist.

Die Löschmittelfreigabe im Brandfall erfolgt mittels Löschdüsen, deren Bauart speziell auf die Löschaufgabe ausgerichtet ist.

Je nach Art der Brandgefährdung und der zu schützenden Bereiche kommen weit verbreitete Sprinkleranlagen oder Feinsprühanlagen, welche einen hochwirksamen Wassernebel erzeugen oder auch Gaslöscheinrichtungen mit einem Inertgas wie Kohlendioxid als Löschmittel zum Einsatz.

Für eine wirksame Brandbekämpfung spielt der Zeitpunkt der Auslösung der verschiedenartigen Löscheinrichtungen eine besondere Rolle.

Diese Aufgabe übernehmen Brandmeldeeinrichtungen, welche meistens mit Detektoren zur frühzeitigen Erfassung verschiedener Brandkenngrößen ausgestattet sind.

Dabei sind ein oder mehrere Detektoren in Brandmeldern untergebracht, welche oft über Signalleitungen (Meldelinien) mit einer Brandmeldezentrale verbunden sind. Brandmeldeeinrichtungen werden meist aus einer Vielzahl robuster Brandmelder aufgebaut. Die Detektoren reagieren auf die Entstehung oder Änderung von messbaren Brandkenngrößen wie Temperatur, Strahlung, Aerosole oder einen Brand charakterisierende Gase.

In der Brandmeldezentrale werden die eingehenden Messsignale der Brandmelder aus dem Überwachungsbereich der Löschanlage verarbeitet und im Alarmfall entsprechende Steuerbefehle an die Löscheinrichtung übermittelt.

Unter dem Begriff Brandkenngrößen sollen alle im Wesentlichen durch einen Brand hervorgerufene und durch Sensorelemente oder Detektoren detektierbare physikalische oder chemische Veränderungen von Zustandsparametern im Überwachungsbereich einer Brandmeldeeinrichtung zusammengefasst werden.

Bei Brandkenngrößen handelt es sich also beispielsweise um solche Zustandsparameter wie, Umgebungstemperatur, Gaszusammensetzung (Schwel- oder Verbrennungsgase), die Dichte optisch detektierbare Rauch- oder Rußpartikel (Aerosole) und von Bränden ausgehende elektromagnetische Strahlung in verschiedenen Wellenlängen.

Stationäre Löschanlagen werden in vielen Bereichen des Brandschutzes von Gebäuden, Anlagen oder im Bereich der Lagerhaltung von Gütern zur automatischen Brandbekämpfung erfolgreich eingesetzt.

Wie bekannt, erfolgt die Auslösung des Löschvorgangs und die Freigabe der Löschmittel durch automatisch arbeitende Brandmeldeeinrichtungen.

Um eine Brandentstehung frühzeitig detektieren zu können, sollten die Brandmelder einerseits so nahe wie möglich an einem möglichen Entstehungsort von Bränden angeordnet sein, andererseits sind aber auch die örtlichen Gegebenheiten zu berücksichtigen.

Im Mittelpunkt der Weiterentwicklung von Brandmeldeeinrichtungen steht dabei neben der Früherkennung von Bränden auch die Vermeidung von Fehlalarmen.

Fehlalarme werden häufig durch unkritische oder verarbeitungsprozessbedingte Quellen von Rauchaerosolen oder Gasen ausgelöst. Auch eine nicht auf einen Entstehungsbrand zurückzuführende Temperaturerhöhung in der Umgebung eines Wärmemelders kann zu einem Fehlalarm führen.

Bei vielen herkömmliche Löscheinrichtungen wird nach Auslösung eines Feueralarms und der Aktivierung des Löschvorgangs oft ohne Unterbrechung der gesamte Löschmittelvorrat verbraucht.

Bei kleineren lokal begrenzten Bränden sind solche umfangreichen Löschmaßnahmen aber normalerweise nicht notwendig.

Noch größere Schäden entstehen bei Fehlalarmen.

Nicht nur die verbrauchten und bei bestimmten Löschanlagen begrenzt vorhandenen Löschmittelvorräte (CO₂-Gas) müssen dann kosten- und zeitaufwendig ersetzt werden, die unnötig abgegebenen Löschmittel können Schäden an Personen und Einrichtungen verursachen oder ganze Fertigungsbereiche lahm legen.

Zur Lösung dieser bekannten Probleme im Betrieb von stationären Löschanlagen wurden zahlreiche Vorschläge gemacht.

Aus DE 100 12 705 A1 geht ein Verfahren und eine Vorrichtung zum Früherkennen und

Bekämpfen von Feuer im Innen- und Außenbereich, insbesondere Wohnbereich von Häusern und Gebäuden mit einer Löscheinrichtung und einer Brandmeldeeinrichtung, die einen oder mehrere Brandmelder mit wenigstens einem Detektor umfasst, hervor, wobei die Detektoren gleiche oder verschiedene Brandkenngrößen detektieren und bei Überschreitung eines oder mehrerer voreinstellbarer Alarmschwellen der detektierten Brandkenngrößen eine Alarmmeldung auslösen, welche die Löscheinrichtung aktiviert.

Aus DE 41 42 419 A1 sind ein Verfahren und eine Einrichtung zum Detektieren von Feuer in einem überwachten Raum mit der Möglichkeit, die Empfindlichkeit des Detektorsystems zu erhöhen, bekannt, wobei keine konkrete Anzahl an Detektoren bezüglich ihrer Empfindlichkeit umgeschaltet wird und die Anzahl der umzuschaltenden Detektoren dem weiteren Brandverlauf angepasst wird.

Aus DE 2344908 C2 ein Verfahren zur automatischen Meldung und Löschung von Bränden bekannt, bei dem die Feuerlöscheinrichtung erst angesteuert und betätigt wird, nachdem eine Flammenmeldung vorliegt, der zwei Rauchmeldungen oder eine Wärmemeldung vorausgegangen sein müssen.

Dabei soll das Fortbestehen der Flammen in bestimmten Zeitabständen durch einen Flammenmelder überprüft werden und die Feuerlöschmittelabgabe entweder aufrechterhalten oder abgestellt werden.

Wie die Überprüfung genau erfolgen soll wird allerdings nicht angegeben.

Mittels dieser bekannten Lösung sollen Fehlalarme und Schäden durch unnötigen Löschmitteleinfluss vermieden werden.

Ein ähnliches Löschverfahren mit einer räumlich verteilten sensorischen Erfassung des Brandverlaufs und einer entsprechend der räumlichen Brandentwicklung angepassten Löschmittelabgabe wird in der DE19627353 C1 beschrieben.

Auch in der DE19952327 A1 wird ein Brandsensor und ein Verfahren zur Detektion eines Feuers offenbart, bei dem das vom Brandsensor abgegebene Rauchsignal zusätzlich durch die korrelierende aktuelle Außentemperatur und die Temperaturanstiegsgeschwindigkeit korrigiert wird.

Dadurch soll eine Anpassung der Rauchnachweisempfindlichkeit des Sensors an die Umgebungstemperatur und deren Änderungsgeschwindigkeit erfolgen.

Nach diesem Verfahren soll sich die Wahrscheinlichkeit eines Fehlalarms vermindern lassen und gleichzeitig eine frühzeitige Alarmauslösung erreichbar sein.

Es bezieht sich allerdings nur auf die Detektion von Bränden bis zur Aktivierung der Löscheinrichtung und enthält keine Hinweise auf den Löschvorgang und die Steuerung der Löscheinrichtung nach der Alarmauslösung.

GB 2 188 725 beschreibt einen Detektor und ein Detektionssystem, bei dem die Empfindlichkeit der Abhängigkeit von der Signalstärke angepaßt wird, wobei die Anpassung im Hinblick auf Rauch oder eine Rauchdichte erfolgt. Dem Dokument ist nicht zu entnehmen, daß der Detektor im Zusammenhang mit der Aktivierung einer Löscheinrichtung Verwendung finden soll und auf Größen reagiert, die unmittelbar mit dem Löschvergang im Zusammenhang stehen.

Die bisher bekannt gewordenen Brandmeldeeinrichtungen haben insbesondere den Nachteil, dass die durch einen Brand und den einsetzenden Löschvorgang verursachten physikalischen und chemischen Veränderungen in der Umgebung der Brandmelder, wie starke Rauchentwicklung, Rußpartikel, Temperaturänderungen durch Löschwassereinfluß oder Wassernebel, sowie in der Gaszusammensetzung u.s.w., nicht berücksichtigt werden. Ohne Berücksichtigung dieser Veränderungen im Brandbereich können herkömmliche Brandmeldeeinrichtungen kein hinreichend genaues Bild des aktuellen Brandgeschehens liefern und eignen sich nur bedingt zur Steuerung des Löschvorgangs.

Ausgehend von diesem Verfahren und den bekannten stationären Feuerlöschanlagen und Brandmeldeeinrichtungen ist es Aufgabe der vorliegenden Erfindung, ein Verfahren zur Steuerung von stationären Löschanlagen zu entwickeln, mit dem es möglich ist, installierte Detektoren auch nach Branderkennung unter geänderten chemischen und physikalischen Bedingungen des Löschvorganges im Brandgeschehen zu nutzen.

Das Verfahren soll es ermöglichen, trotz sich im Brandfall verändernder Umgebungsbedingungen der Brandmelder gut auswertbare und zur Steuerung der Löscheinrichtung geeignete Messsignale zu erzeugen und zur effektiven Steuerung des Löschvorgangs zu verwenden.

Erfindungsgemäß wird diese Aufgabe durch ein Verfahren nach den kennzeichnenden Merkmalen des ersten Anspruchs gelöst. In den Unteransprüchen sind weitere vorteilhafte Ausgestaltungen der Erfindung angegeben.

Das erfindungsgemäße Löschverfahren ist dadurch gekennzeichnet, dass die Detektoren der Brandmelder nach der ersten sicheren Detektion eines Brandes durch Überschreiten einer oder mehrerer voreingestellter Alarmschwellen auf eine erhöhte Empfindlichkeitsstufe umgestellt werden. Dadurch wird es möglich den Brandverlauf trotz Rauchentwicklung oder auch Dampfbildung durch verdampfendes Löschmittel sowie andere störende Einflüsse weiterhin wirkungsvoll zu detektieren.

Desweiteren wird eine erfindungsgemäße Brandmeldeeinrichtung zur Durchführung des Verfahrens angegeben.

Das Verfahren lässt sich besonders vorteilhaft unter Verwendung von Infrarotdetektoren, als empfindliche Flammendetektoren in den Brandmeldern, anwenden.

Die bei Bränden auftretende Wärmestrahlung kann durch die erfindungsgemäße Erhöhung der Empfindlichkeit eines Infrarotdetektors, auch bei durch den Brand verursachte Verminderung der Durchlässigkeit seiner Umgebungsluft, noch sicher detektiert werden. Weiterhin ist vorgesehen eine dem fortschreitenden Brandverlauf folgende örtliche Auswahl der auf eine höhere Empfindlichkeit umzustellenden Detektoren zu treffen.

In Bereichen mit weniger Rauchentwicklung oder geringem Abstand zum Brandherd ist eine geringere Empfindlichkeit notwendig als in Bereichen mit starker Rauchentwicklung oder großem Abstand zum Brandherd.

Die Steuerung erfolgt über das zeitliche Verhalten der Brandkenngrößen.

Eine vorteilhafte Weiterbildung des erfindungsgemäßen Verfahrens besteht in der Möglichkeit, die Umschaltungsvorgänge (Signalauswertung der Detektoren) zur Erhöhung der Empfindlichkeit der Detektoren in einem wählbaren zeitlichen Abstand nach der Detektion des Brandbeginns einzustellen.

Mittels dieser flexiblen Einstellmöglichkeit, kann bei einem in Grundzügen bekanntem Gefährdungsgrad der zu schützenden Objekte einer zu erwartenden Brandentwicklung Rechnung getragen werden.

Die einzelnen Umschaltvorgänge der Detektoren auf eine höhere Empfindlichkeitsstufe erfolgen durch eine in den Brandmeldern angeordnete Steuereinheit oder werden von der Brandmeldezentrale vorgenommen.

Hierzu werden die von den Detektoren übermittelten Messdaten der aktuellen örtlichen Brandentwicklung herangezogen.

Dabei liegt eine stufenweise Erhöhung der Empfindlichkeit ebenso im Bereich der Erfindung wie eine stufenlose kontinuierliche Erhöhung.

Die örtliche oder räumliche Auswahl der auf erhöhte Empfindlichkeit umzuschaltenden Detektoren erfolgt nach Auswertung und unter Berücksichtigung der an die Brandmeldezentrale übermittelten Messdaten.

Dabei können die Brandmelder an unterschiedlichen Orten und einer der Struktur des zu erwartenden Brandgefährdungspotenzials entsprechenden Ausrichtung angeordnet werden, wodurch sich der Brandverlauf während des Löschvorgangs fortlaufend aus mehreren Richtungen analysieren lässt.

Eine weitere vorteilhafte Ausbildung der Erfindung besteht in der zusätzlichen Anordnung eines Detektorelements in einem oder mehreren Brandmeldern zur Überwachung des fortlaufenden Löschmitteleinsatzes.

Ein zur Brandbekämpfung ausreichender Löschmitteleinsatz wird durch dieses zusätzliche Element detektiert und generiert ein Lösch-Stop-Signal zu automatischen Abschaltung der Löscheinrichtung.

Eine weitere vorteilhafte Ausbildung der Erfindung steht im Zusammenhang mit dem bekannten Verfahren der zyklischen Löschmittelanwendung mit kontrollierter Löschmittelabgabe.

Da erfindungsgemäß die Empfindlichkeit der Detektoren dem Brandgeschehen nachgeführt wird, entsteht ein den aktuellen Messdaten entsprechendes genaues Abbild des aktuellen Brandverlaufs.

Weist die Analyse der Messdaten der Detektoren auf ein Fortbestehen des Brandes hin, wird ein abgelaufener Löschzyklus der Löscheinrichtung erneut gestartet.

Wird trotz höherer Messempfindlichkeit der Brandmelder kein Brand mehr detektiert, wird auch die Generierung der Aktivierungssignale (Triggerung) zur Ansteuerung der Löscheinrichtung abgebrochen und der Löschvorgang beendet.

Zur Gewährleistung einer weitergehenden Sicherheit zur vollständige Löschung eines Brandes, wird nach Erzeugung eines Lösch-Stop-Signals durch die Brandmeldeeinrichtung, ein in seinem Umfang voreinstellbarer Nachlöschzyklus ausgelöst.

Die Parametereinstellungen für den Nachlöschzyklus, wie Löschdauer und

Löschmittelmenge richten sich dabei nach dem Grad der Gefährdung der zu schützenden Objekte.

Die Erfindung soll nun anhand eines Ausfühungsbeispiels näher erläutert werden. Die Figuren zeigen:
- Fig. 1:: Prinzipieller Aufbau einer stationären Löschanlage mit Brandmeldeeinrichtung und Löscheinrichtung
- Fig.2:: Brandmelder mit elektronischer Steuerung und Detektoren
- Fig.3:: Zeitliches Ablaufschema des erfindungsgemäßen Löschverfahrens

Fig. 1 zeigt den prinzipiellen Aufbau einer stationären Löschanlage, mit einer Löscheinrichtung 1 und einer Brandmeldeeinrichtung 2, welche insbesondere eine Vielzahl von Brandmeldern 4 und deren Signalleitungen 13 umfasst und deren wesentliche Elemente im Überwachungsbereich 3 angeordnet sind.

Die Löscheinrichtung 1 verfügt über einen Löschmittelvorrat, der bei Gaslöscheinrichtungen beispielsweise aus mehreren Druckgasflaschen bestehen kann und ein mehr oder weniger verzweigtes Rohrleitungsnetz zum Transport des Löschmittels an den Brandort im Überwachungsbereich. Der Auslösemechanismus für den Löschvorgang, beispielsweise eine Alarmventilstation, ist über Signalleitungen 13 mit einer Brandmeldeeinrichtung 2 verbunden. Dabei kann die Brandmeldeeinrichtung 2 ein oder mehrere Brandmelder 4 umfassen, in die wiederum ein oder mehrere Detektoren 5,6 gleicher oder verschiedener Bauart integriert sind. Die Detektoren 5,6 sind vorzugsweise als optische Strahlungsdetektoren ausgebildet, deren Strahlungsempfindlichkeit im infraroten- oder ultravioletten Wellenlängenbereich liegt.

In die Brandmelder sind noch weitere elektronische Komponenten 7 zur Steuerung und

Signalverarbeitung der Detektoren 5,6 und der Löscheinrichtung 1 integriert.

Für größere stationäre Löschanlagen übernimmt eine Brandmeldezentrale 8 die Steuerung der Löscheinrichtung 1 sowie die Auswertung der Detektorsignale der einzelnen Brandmelder 4.

In diesem Ausführungsbeispiel ist die Steuereinheit 7 für die Löscheinrichtung 1 und die Detektoren 5,6 in den Brandmelder 4 integriert. Der Brandmelder 4 ist über Signalleitungen 13 mit der Löscheinrichtung 1 verbunden (Fig. 2).

Um die Auslösung von Fehlalarmen der Löscheinrichtung durch Störgrößen (z.B. Infrarot-Strahlungsquellen) zu vermeiden, werden die Verstärkerschaltungen 11,12 der Detektoren 5,6 an die Umgebungsverhältnisse des Brandmelders angepasst.

Diese Anpassung (Temperaturkompensation, Ruhewertnachführung) lässt sich beispielsweise mit Hilfe von Digital/Analogwandlern, welche von der Steuereinheit 7 des Brandmelders 4 gesteuert werden realisieren.

Werden mittels einem oder mehrerer Detektoren 5,6 erhöhte Strahlungswerte aus dem Überwachungsbereich 3 gemessen und ein vordefinierter Alarmschwellenwert überschritten, übermittelt der Brandmelder 4 ein Alarmsignal an die Löscheinrichtung 1 und aktiviert den automatischen Löschvorgang.

Hierbei kann es durchaus angebracht sein noch einstellbare Voralarmstufen vor die Aktivierung des automatischen Löschvorgangs zu schalten oder weitere Brandkenngrößen zur Branderkennung heranzuziehen.

Die Detektoren 5,6 können zweckmäßigerweise einzeln oder gemeinsam in einem Brandmelder 4 angeordnet sein und gleiche oder verschiedene Brandkenngrößen detektieren (Typ A oder Typ B).

Nach Aktivierung der Löscheinrichtung 1 werden die Detektoren 5,6 mittels Verstärker 11,12 auf eine höhere Empfindlichkeit eingestellt.

Hierdurch wird es möglich den weiteren Brandverlauf durch den entstehenden Rauch oder Dampf und Löschnebel hindurch zu detektieren.

Solange die Detektoren des Brandmelders den Brand mit einer erhöhten Empfindlichkeitsstufe 9 detektieren (Fig. 3), wird die Löscheinrichtung 1 weiterhin angesteuert (getriggert) und ein voreingestellter Löschzyklus 15 erneut gestartet (Fig. 3). Der Löschvorgang kann somit aus einer Vielzahl von Löschzyklen 15 bestehen und wird solange fortgesetzt, bis die Detektoren der Brandmelder kein Feuer mehr detektieren.

Nach Detektion des Brandendes übermitteln die Brandmelder 4 keine weiteren Triggersignale zur Löscheinrichtung 1 und der Löschvorgang wird nach Ablauf einer voreingestellten Nachlöschzeit deaktiviert.

Die voreingestellte Nachlöschzeit 15 wird mittels des von der Steuereinheit 7 generierten Lösch-Stop-Signals aktiviert.

Anschließend werden die Detektoren mittels Verstärker 11,12 wieder auf normale (voreingestellte) Empfindlichkeit zurückgestellt.

Die Brandmeldeeinrichtung 2, insbesondere deren Brandmelder 4 können zusätzlich mit einem weiteren geeigneten Detektorelement 10 zur Überwachung des Löschmitteleinsatzes im Brandfall ausgestattet sein.

Wird durch das Detektorelement 10 ein zu Brandbekämpfung ausreichender Löschmitteleinsatz festgestellt, erfolgt auch hier die Erzeugung eines Lösch-Stop-Signals und die Aktivierung einer voreingestellten Nachlöschzeit.

Ein Löschmitteleinsatz ist dann ausreichend, wenn beispielsweise bei einer Gaslöscheinrichtung die Löschgaskonzentration (CO₂-Gehalt) hoch genug ist, um den Brand zu ersticken.

Als geeignetes Detektorelement 10 zur Überwachung des Löschmitteleinsatzes kann z.B. in einer CO₂-Löschanlage ein CO₂-Sensor oder in einer Gaslöschanlage ein O₂-Sensor verwendet werden.

Das Lösch-Stop-Signal des Detektorelements 10 wird je nach Auslegung der stationären Löschanlage entweder in der Steuereinheit 7 des Brandmelders 4 oder in einer Brandmeldezentrale 8 verarbeitet und an die Löscheinrichtung 1 übermittelt.

Das erfindungsgemäße Löschverfahren hat insbesondere den Vorteil, dass der Löschmitteleinsatz sehr gezielt und dem Brandverlauf entsprechend angepasst erfolgt.

Ist ein Brand erfolgreich bekämpft, wird die Löschmittelzufuhr unterbrochen und es werden weitere Schäden an Personen oder Einrichtungen vermieden.

Es wird eine deutliche Reduzierung der Löschmittelmenge erreicht.

Die kontinuierliche oder stufenweise Erhöhung der Empfindlichkeit von Detektoren der Brandmelder nach der ersten Alarmauslösung ermöglicht eine differenzierte Bewertung des realen Brandgeschehens.

### Bezugszeichenliste

- 1: Löscheinrichtung
- 2: Brandmeldeeinrichtung
- 3: Überwachungsbereich
- 4: Brandmelder
- 5: Detektoren Typ A
- 6: Detektoren Typ B
- 7: Steuereinheit mit Speicher (in den Brandmelder integriert)
- 8: Brandmeldezentrale
- 9: Signal "Feuer detektiert" durch Brandmelder
- 10: Detektorelement für das Lösch-Stop-Signal
- 11: Verstärkerschaltung A
- 12: Verstärkerschaltung B
- 13: Signalleitungen
- 14: Start des Löschvorgangs
- 15: Nachlöschzyklus
- 16: Punkt bei dem das Umschalten auf hohe Empfindlichkeit erfolgt
- 17: Normale Empfindlichkeit auf der Zeitachse
- 18: Löschung Stop, Nachlöschzeit abgelaufen

## Patentansprüche

1. Verfahren zur Steuerung von stationären Löschanlagen mit einer Löscheinrichtung (1) und einer Brandmeldeeinrichtung (2), die einen oder mehrere Brandmelder (4) mit wenigstens einem Detektor (5,6) umfasst, wobei die Detektoren (5,6) gleiche oder verschiedene Brandkenngrößen detektieren und bei Überschreitung eines oder mehrerer voreinstellbarer Alarmschwellen der detektierten Brandkenngrößen eine Alarmmeldung auslösen, welche die Löscheinrichtung (1) aktiviert, **dadurch gekennzeichnet, dass** mindestens einer der Detektoren (5,6) nach Überschreiten der voreingestellten Alarmschwellen einer oder mehrerer Brandkenngrößen und der Aktivierung der Löscheinrichtung (1) auf erhöhte Empfindlichkeit umschaltet und die Auswahl der auf erhöhte Empfindlichkeit umzuschaltenden Detektoren (5,6) dem weiteren räumlichen und zeitlichen Brandverlauf angepasst wird.

2. Verfahren nach Anspruch 1, **dadurch gekennzeichnet, dass** das Umschalten eines oder mehrerer Detektoren (5,6) auf eine erhöhte Empfindlichkeit gleichzeitig mit oder in einem variabel wählbaren zeitlichem Abstand nach der Aktivierung der Löscheinrichtung (1) erfolgt.

3. Verfahren nach Anspruch 1 oder 2, **dadurch gekennzeichnet, dass** die Auswertung der Detektorsignale und die Einstellung der Empfindlichkeit der Detektoren (5,6) sowie die Auswahl der für eine optimale Detektion des Brandverlaufs auf erhöhte Empfindlichkeit umzuschaltenden Detektoren von einer im Brandmelder (4) angeordneten Steuereinheit (7) oder von einer Brandmeldezentrale (8) aus erfolgt.

4. Verfahren nach einem der vorhergehenden Ansprüche, **dadurch gekennzeichnet, dass** das Umschalten ein oder mehrerer Detektoren (5,6) auf eine erhöhte Empfindlichkeit stufenweise oder kontinuierlich erfolgt.

5. Verfahren nach Anspruch 4, **dadurch gekennzeichnet, dass** die Brandmelder (4) oder/und Detektoren (5,6) an unterschiedlichen Orten und einer der Struktur des zu erwartenden Brandgefährdungspotentials entsprechenden Ausrichtung angeordnet werden und der Brandverlauf während des Löschvorgangs fortlaufend aus mehreren Richtungen analysiert wird und nach Beendigung des Brandes ein Lösch-Stop-Signal abgegeben wird.

6. Verfahren nach einem der vorhergehenden Ansprüche, **dadurch gekennzeichnet, dass** in einem oder mehreren Brandmeldern (4) zusätzlich ein geeignetes Detektorelement (10) zur Überwachung des fortlaufenden Löschmitteleinsatzes zugeschaltet wird, welches bei einem zur Brandbekämpfung ausreichendem Löschmitteleinsatz ein Lösch-Stop-Signal erzeugt und an eine Steuereinrichtung (7,8) übermittelt, wodurch der Löschvorgang beendet wird.

7. Verfahren nach einem der vorhergehenden Ansprüche, **dadurch gekennzeichnet, daß** nach der ersten Aktivierung der Löscheinrichtung (1) und der Umschaltung der Brandmeldeeinrichtung (2) auf eine erhöhte Empfindlichkeitsstufe sowie dem Ablauf des ersten Löschzyklus bei weiter fortbestehender Brandgefahr weitere Aktivierungssignale (Triggerpulse) von der Brandmeldeeinrichtung (2) in variierbaren zeitlichen Abständen an die Löscheinrichtung (1) übermittelt werden, welche einen abgelaufenen Löschzyklus erneut starten und sich die derart gesteuerten Löschzyklen bis zur Detektion des Brandendes wiederholen.

8. Verfahren nach Anspruch 7, **dadurch gekennzeichnet, dass**, die Steuereinrichtung (7,8) der Brandmeldeeinrichtung (2) oder des Brandmelders (4) nach Detektion des Brandendes ein Lösch-Stop-Signal an die Löscheinrichtung (1) abgibt, wodurch ein in seinem Umfang voreinstellbarer Nachlöschzyklus ausgelöst wird.

## Claims

1. A method of controlling fixed fire-fighting systems with a fire-fighting device (1) and with a fire alarm device (2) incorporating one or several fire alarms (4) with at least one detector (5, 6), said detectors (5, 6) detecting the same or different fire parameters and issuing an alarm activating said fire-fighting device when one or several of the pre-adjustable alarm thresholds of the detected fire parameters are exceeded, **characterized in that**, when the pre-adjusted alarm thresholds of one or several of the fire parameters are exceeded and upon activation of said fire-fighting device (1), at least one of the detectors (5, 6) switches to increased sensitivity and that the selection of the detectors (5, 6) to be switched to increased sensitivity is adapted to further fire progression in terms of space and time.

2. The method as set forth in claim 1, **characterized in that** one or several detectors (5, 6) are switched to increased sensitivity at the same time the fire-fighting device (1) is being activated or within a variably selectable time interval after activation of said fire-fighting device.

3. The method as set forth in claim 1 or 2, **characterized in that** evaluation of the detector signals and adjustment of the sensitivity of the detectors (5, 6) as well as selection of the detectors to be switched to increased sensitivity for optimal detection of fire progression occur from a control unit (7) disposed in the fire alarm (4) or from a Central Indicating Equipment (8).

4. The method as set forth in any one of the previous claims, **characterized in that** switching one or several detectors (5, 6) to increased sensitivity occurs gradually or continuously.

5. The method as set forth in claim 4, **characterized in that** the fire alarms (4) or/and the detectors (5, 6) are disposed at different places in an orientation corresponding to the structure of the fire hazard potential to be expected and that fire progression is permanently analyzed from several directions during fire-fighting and that a stop signal for stopping fire-fighting is delivered once the fire has stopped.

6. The method as set forth in any one of the previous claims, **characterized in that** a suited detector element (10) for monitoring the permanent use of fire-fighting agents is added in one or several fire alarms (4), said suited detector element generating a stop signal for stopping fire-fighting when enough fire-fighting agents have been used for fighting the fire and transmitting this signal to a control device (7, 8) so that fire-fighting is stopped.

7. The method as set forth in any one of the previous claims, **characterized in that**, after first activation of the fire-fighting device (1) and after the fire alarm device (2) has been switched to an increased sensitivity stage, and after the first fire-fighting cycle has been performed, when fire hazard is still given, additional activation signals (trigger pulses) are transmitted in variable time intervals by the fire alarm device (2) to the fire-fighting device (1), said activation signals restarting a completed fire-fighting cycle, the thus controlled fire-fighting cycles being repeated until it is detected that the fire has stopped.

8. The method as set forth in claim 7, **characterized in that** the control device (7, 8) of the fire-fighting device (2) or of the fire alarm (4) delivers to the fire-fighting device (1) a stop signal for stopping fire-fighting once it has been detected that the fire has stopped, this signal enabling a post-fire fighting cycle the scope of which is pre-adjustable.

## Revendications

1. Procédé de commande d'un système extincteur fixe avec un extincteur (1) et un dispositif avertisseur d'incendie (2) qui comprend un ou plusieurs avertisseurs d'incendie (4) avec au moins un détecteur (5, 6), les détecteurs (5, 6) détectant des paramètres d'incendie identiques ou différents et déclenchant un message d'alarme activant l'extincteur en cas de dépassement d'un ou de plusieurs seuils d'alarme préréglables des paramètres d'incendie détectés, **caractérisé en ce qu'**au moins un des détecteurs (5, 6) commute à un plus haut degré de sensibilité en cas de dépassement des seuils d'alarme préréglés d'un ou de plusieurs paramètres d'incendie et en cas d'activation de l'extincteur (1) et que la sélection des détecteurs (5, 6) qu'il y a lieu de commuter à un plus haut degré de sensibilité est adaptée au déroulement tant spatial que temporel de l'incendie.

2. Procédé selon la revendication 1, **caractérisé en ce que** la commutation d'un ou de plusieurs détecteurs (5, 6) à un plus haut degré de sensibilité se fait en même temps que l'activation de l'extincteur (1) ou avec un décalage dans le temps qui peut être choisi de façon variable après l'activation de l'extincteur.

3. Procédé selon la revendication 1 ou 2, **caractérisé en ce que** l'évaluation des signaux de détecteurs et le réglage de la sensibilité des détecteurs (5, 6) ainsi que le choix des détecteurs qu'il y a lieu de commuter à un plus haut degré de sensibilité pour obtenir une détection optimale du déroulement de l'incendie se font par une unité de commande (7) disposée dans l'avertisseur d'incendie (4) ou par une centrale de détection d'incendie (8).

4. Procédé selon l'une quelconque des revendications précédentes, **caractérisé en ce que** la commutation d'un ou de plusieurs détecteurs (5, 6) à un plus haut degré de sensibilité se fait graduellement ou de façon continue.

5. Procédé selon la revendication 4, **caractérisé en ce que** les avertisseurs d'incendie (4) ou/et les détecteurs (5, 6) sont disposés à différents endroits et dans une orientation correspondant à la structure du potentiel de risque d'incendie auquel il y a lieu de s'attendre et que le déroulement de l'incendie est analysé en permanence depuis plusieurs directions pendant l'extinction et qu'un signal d'arrêt de l'extinction est délivré une fois l'incendie maîtrisé.

6. Procédé selon l'une quelconque des revendications précédentes, **caractérisé en ce qu'**un élément détecteur (10) approprié destiné à surveiller l'utilisation permanente d'agents extincteurs est rajouté dans un ou plusieurs avertisseurs d'incendie (4), cet élément détecteur générant un signal d'arrêt de l'extinction lorsque la quantité d'agents extincteurs utilisée est suffisante, pour lutter contre l'incendie et transmettant ce signal à un système de commande (7, 8) de sorte que le processus d'extinction est arrêté.

7. Procédé selon l'une quelconque des revendications précédentes, **caractérisé en ce que**, après la première activation de l'extincteur (1) et la commutation du dispositif avertisseur d'incendie (2) à un plus haut degré de sensibilité, ainsi qu'après le déroulement du premier cycle d'extinction, si le risque d'incendie persiste, d'autres signaux d'activation (impulsions de déclenchement) sont transmises à l'extincteur (1) par le dispositif avertisseur d'incendie (2) à des intervalles de temps variables, ces signaux faisant redémarrer un cycle d'extinction expiré et les cycles d'extinction ainsi commandés se répétant jusqu'à détection de la fin de l'incendie.

8. Procédé selon la revendication 7, **caractérisé en ce que** le système de commande (7, 8) du dispositif avertisseur d'incendie (2) ou de l'avertisseur d'incendie (4) délivre à l'extincteur (1) un signal d'arrêt de l'extinction une fois que la fin de l'incendie a été détectée, ceci déclenchant un cycle ultérieur à l'extinction dont l'ampleur est réglable.
